# EUROPÄISCHE PATENTANMELDUNG

(11) **EP 0 924 807 A1**
(43) Veröffentlichungstag der Anmeldung: **23.06.1999**
(21) Anmeldenummer: 98118500.2
(22) Anmeldetag: 30.09.1998
(51) Int. Cl.: H01R 13/41

(54) **Steckverbinder und Verfahren zu dessen Herstellung**

(30) Priorität: 17.12.1997 DE 19756222
(71) Anmelder: SIEMENS AKTIENGESELLSCHAFT, 80333 München (DE)
(72) Erfinder: Hamburger, Andreas, 76767 Hagenbach (DE)

(57) **Zusammenfassung**

Ein erfindungsgemäßer Steckverbinder umfaßt eine Mehrzahl von Kontaktelementen 1, die in zumindest zwei Reihen linear in einem Gehäuse 2 angeordnet sind, wobei die Reihen der Kontaktelemente 1 auf einer Anschlußseite A einen größeren Abstand voneinander aufweisen als auf einer gegenüberliegenden Steckseite B des Steckverbinders, und wobei eine Mehrzahl von Durchgangsöffnungen 3 in dem Gehäuse 2 vorgesehen ist, in die die Kontaktelemente 1 eingesteckt sind. Die Kontaktelemente 1 weisen zwei Schenkel auf, die im wesentlichen parallel zueinander verlaufen, wobei die Kontaktelemente 1 konische Endbereiche haben. Mit einem solchen Steckverbinder ist die Positionsgenauigkeit der Kontaktelemente 1 sehr hoch. Die Herstellung eines solchen Stechverbinders ist einfach und bei einer Änderung der Polanzahl ist kein Austausch des Spritzwerkzeuges erforderlich. Der Spritzvorgang an sich ist ebenfalls einfach, da keine Bestückeinrichtung zum positionsgenauen Halten der Kontaktelemente 1 erforderlich ist und somit keine Verschmutzung des Spritzwerkzeuges auftreten kann.

## Beschreibung

Die vorliegende Erfindung betrifft ganz allgemein einen Steckverbinder gemäß dem Oberbegriff des Patentanspruches 1, und insbesondere einen Steckverbinder für elektronische Geräte in einem Kfz. Desweiteren ist ein Verfahren zur Herstellung eines solchen Steckverbinders beansprucht.

Aus dem Stand der Technik sind Steckverbindungen, insbesondere auch für elektronische Geräte bei Kfz-Anwendungen bekannt, wobei infolge der ständig zunehmenden Anzahl von Kontaktelementen der Steckverbindungen ein immer größeres (Bau-) Volumen für diese Steckverbinder benötigt wird. Andererseits ist es infolge der immer weiter fortschreitenden Verkleinerung der Elektronik schwierig, diese großen Steckverbinder an der relativ kleinen Elektronik anzustecken.

Zur Lösung dieses grundsätzlichen Problems wurden Steckverbinder vorgeschlagen und auch eingesetzt, bei denen die mehreren Reihen der Kontaktelemente auf der Steckseite in einem engeren Abstand vorgesehen sind als auf der Seite der Kabelzuführung.

Diese herkömmlichen Steckverbinder zeichnen sich insbesondere durch abgekröpfte metallische Kontaktelemente aus, die in ein Kunststoffgehäuse eingespritzt sind. Die Kontaktelemente werden bereits bei der Herstellung des Steckverbinders in das Spritzwerkzeug eingelegt und umspritzt.

Die Nachteile dieser Steckverbinder sind darin zu sehen, daß die Positionsgenauigkeit der Kontaktelemente durch das Umspritzen leidet, daß das Spritzwerkzeug bei einer Änderung der Polzahl ausgetauscht werden muß, und daß der Spritzvorgang kompliziert ist, da eine spezielle Bestückungseinrichtung für die metallischen Kontaktelemente vorzusehen ist.

Demgegenüber ist es die Aufgabe der vorliegenden Erfindung, einen Steckverbinder der eingangs genannten Art zu schaffen, der einerseits einfacher und damit preiswerter herzustellen ist und der andererseits eine erhöhte Genauigkeit hinsichtlich der Positionierung der Kontaktelemente ermöglicht.

Diese Aufgabe wird durch einen Steckverbinder gelöst, der die Merkmale gemäß dem kennzeichnenden Teil des Patentanspruchs 1 aufweist.

Das erfindungsgemäße Verfahren zur Herstellung eines solchen Steckverbinders ist nach Patentanspruch 12 beansprucht.

Die wesentlichen Vorteile des vorliegenden Steckverbinders bzw. dessen Herstellung lassen sich wie folgt zusammenfassen:
a) Positionsgenauigkeit der Kontaktelemente sehr hoch;
b) Kein Austausch des Spritzwerkzeuges bei Änderung der Polanzahl erforderlich;
c) Einfacher Spritzvorgang, da keine Bestückungseinrichtung zum lagegenauen Halten der Kontaktelemente erforderlich ist;
d) Keine Verschmutzung des Spritzwerkzeuges (beim Stand der Technik infolge der Einlegeteile); und
e) Nicht benötigte Kontaktpunkte können in einem Bestückschritt freigelassen werden.

Vorteilhafte Ausführungen bzw. Weiterbildungen sind der Gegenstand der jeweiligen Unteransprüche.

Die vorliegende Erfindung wird im folgenden anhand einer Ausführungsform und in Verbindung mit den zugehörigen Zeichnungen näher erläutert.

Es zeigen die Zeichnungen in:
Figur 1 eine Querschnittansicht eines Steckverbinders mit drei Reihen von Kontaktelementen;
Figur 2 eine Draufsicht auf den Steckverbinder nach der Figur 1, von der Anschlußseite her gesehen;
Figur 3 einen Teilquerschnitt durch eine Durchgangsöffnung des Steckverbinders, ohne eingesetztes Kontaktelement, entlang der Linie A-A in Figur 4;
Figur 4 eine Draufsicht auf die Durchgangsöffnung nach der Figur 3;
Figur 5 einen Teilquerschnitt (entlang der Linie A-A in Figur 6) durch die Durchgangsöffnung des Steckverbinders, mit eingesetztem Kontaktelement und ein einzelnes Kontaktelement 1 ohne Gehäuse; und
Figur 6 eine Draufsicht auf die Durchgangsöffnung bzw. das Kontaktelement nach der Figur 5.

Ein erfindungsgemäßer Steckverbinder ist in der Figur 1 von der Seite her gesehen im Querschnitt dargestellt und umfaßt ein Gehäuse 2 sowie eine Mehrzahl von Kontaktelementen 1. Das Gehäuse 2 ist in der Querschnittdarstellung nach der Figur 1 topfförmig ausgebildet und die rechte Seite ist als die Anschlußseite A (für die Kontaktelemente) bezeichnet, während die linke Seite als die Steckseite B bezeichnet ist.

Wie die Darstellung nach der Figur 2 zeigt, umfaßt die vorliegende Ausführungsform drei Reihen I, II und III von jeweils mehreren Kontaktelementen 1, die in den Reihen I, II und III linear nebeneinanderliegend angeordnet sind.

Der Abstand D der Reihen I, II und III der Kontaktelemente 1 ist auf der Anschlußseite A größer als auf der Steckseite B. Dies deshalb, weil einerseits die Kontaktelemente 1 auf der Anschlußseite A an Leitungen (nicht dargestellt) angeschlossen werden und hierfür ein entsprechend großer Platzbedarf gegeben ist, währenddessen auf der Steckseite B der Steckverbinder an beispielsweise eine elektronische Baugruppe (nicht dargestellt) angesteckt wird, die relativ kleine Abmessungen aufweist, so daß der Steckverbinder in diesem Bereich möglichst klein ausgebildet sein muß.

Die Kontaktelemente 1 sind jeweils in einer Durchgangsöffnung 3 in dem Gehäuse 2 des Steckverbinders angeordnet bzw. eingesetzt. Auf der Anschlußseite A ist der dort liegende Schenkel des Kontaktelementes 1 mit 1a bezeichnet und auf der Steckseite ist der Schenkel des Kontaktelementes 1 mit 1b bezeichnet.

Die gezeigte Ausführungsform umfaßt, wie oben erwähnt, drei Reihen I, II und III von Kontaktelementen 1, wobei in jeder Reihe jeweils 13 Kontaktelemente 1 angeordnet sind. Die äußeren Reihen I und III sind mit Kontaktelementen 1 bestückt, die zur Mitte des Gehäuses 2 hin abgekröpft sind, während die mittlere Reihe II geradlinige Kontaktelemente aufweist. Es sind auch Ausführungsformen mit nur zwei Reihen, beispielsweise den Reihen I und III oder auch mit vier oder noch mehr Reihen denkbar, die dann alle nach dem gleichen Prinzip auszuführen sind, nämlich die außenliegenden Reihen nach innen hin zu kröpfen, so daß der Abstand der Reihen auf der Steckseite B geringer ist als auf der Anschlußseite A.

In der Figur 3 ist eine Teilansicht des Steckverbinders dargestellt. Es ist eine Durchgangsöffnung 3 gezeigt, die eine im wesentlichen L-förmige Gestaltung aufweist, wobei auf der Anschlußseite A eine Fase bzw. ein erweiterter Querschnitt 12 vorgesehen ist, sowie auf der Steckseite B eine Bereich C vorgesehen ist, der möglichst spielfrei zu dem noch einzusetzenden Kontaktelement 1 ausgebildet sein sollte.

Ein zu bestückendes Kontaktelement 1 wird in die Durchgangsöffnung 3 von der Anschlußseite A her in das Gehäuse 2 eingeführt. Durch die Fase 12 ist das Einführen des Kontaktelementes 1, welches an der Spitze einen konischen Endbereich 1c aufweist, erleichtert. Innerhalb der Durchgangsöffnung 3 ist eine Anlagefläche 6 ausgebildet, die als Anschlag für das Kontaktelement 1 dient.

In der Figur 4 ist eine Draufsicht auf die Durchgangsöffnung 3 nach der Figur 3 (Schnitt nach Linie A-A in der Figur 4) gezeigt. Dargestellt ist in dieser Ansicht die Fase 12 sowie Halteabschnitte 5 bezeichnet sind, deren Funktion weiter unten noch beschrieben wird.

Die Figuren 5 und 6 entsprechen den Darstellungen der Figuren 3 und 4, mit dem Unterschied, daß in den Figuren 5 und 6 ein Kontaktelement 1 in die Durchgangsöffnung 3 eingesteckt ist.

Das Kontaktelement 1 weist mehrere Abschnitte auf - an beiden Enden sind konische Endbereiche 1c vorgesehen, die einen Steckvorgang erleichtern. Auf der Anschlußseite A weist das Kontaktelement 1 den ersten Schenkel 1a auf, sowie das Kontaktelement 1 auf der Steckseite B den zweiten Schenkel 1b aufweist. Die beiden Schenkel 1a und 1b verlaufen im wesentlichen parallel zueinander und sind durch einen Verbindungsabschnitt 1d miteinander verbunden.

In einem mittleren Bereich jedes Kontaktelementes 1 ist eine Verdickung 11 ausgebildet, die mit einem entsprechenden Hohlraum 9 der Durchgangsöffnung 3 in Eingriff gelangt. Diese Verdickung 11 umfaßt eine Rückhalteeinrichtung 4, die im gezeigten Beispiel eine gewellte Oberfläche aufweist, die mit den Halteabschnitten 5 der Durchgangsöffnung 3 zusammenwirkt, um eine Fixierung des Kontaktelementes 1 in der Durchgangsöffnung 3 zu gewährleisten.

Das Kontaktelement 1 wird in die Durchgangsöffnung 3 von der Anschlußseite A her eingeführt, gegen den Widerstand der mit den Halteabschnitten 5 in Eingriff gelangenden Rückhalteeinrichtung 4, bis die Anschlagfläche 7 mit der Anlagefläche 6 in Kontakt tritt.

Der Verbindungsabschnitt 1d des Kontaktelementes 1 ist bei der vorliegenden Ausführungsform schräg verlaufend ausgebildet, vorzugsweise in einem Winkel von etwa 65° zu dem Schenkel 1a verlaufend, so daß der Verbindungsabschnitt 1d mit einer Abschrägung 8 in der Durchgangsöffnung 3 in Anlage kommt.

Die Abkröpfung der jeweils äußeren Reihen I und III der Kontaktelemente 1, hin zur Mitte des Gehäuses 2, ermöglicht es eine mehrreihige Steckverbindung mit großem Abstand zwischen den Kontaktelementen 1 (auf der Anschlußseite) in eine vergleichsweise kleine Gehäuseöffnung (einer elektronischen Baugruppe) einzubauen bzw. dort anzustecken (mit der Steckseite).

Nach dem Spritzen des Gehäuses 2, u.a. mittels eines üblichen Spritzgießverfahrens, werden die Kontaktelemente 1 bestückt. Hierzu werden die Kontaktelemente 1 von der Anschlußseite A her in den Gehäusekörper aus Kunststoff eingesetzt. Durch Drücken auf den Endbereich 1c bzw. eine Schulter 10 kann das Kontaktelement 1 in die Durchgangsöffnung 3 eingeführt werden.

Zur Erleichterung des Einführens sind an der Durchgangsöffnung 3 umlaufende Fasen 12 ausgebildet. Eine Ausrichtung und Zentrierung des Kontaktelementes 1 ergibt sich über die Anschlagfläche 7, die Anlagefläche 6, sowie die seitlichen Halteabschnitte 5. Beim Stecken des erfindungsgemäßen Steckverbinders treten Kräfte auf, die in axialer Richtung der Kontaktelemente 1 wirken; die Rückhalteeinrichtung 4, die beispielsweise mittels einer Hinterschneidung zwischen dem Kontaktelement 1 und dem Gehäuse 2 realisiert ist, verhindert ein Verschieben des Kontaktelementes 1 im Gehäuse 2 sicher.

Das Gehäuse 2, welches vorzugsweise als Kunststoffteil ausgebildet ist, ist einfach herzustellen, da keine Hinterschneidungen im Bereich der Durchgangsöffnung 3 vorliegen, die eine besondere Werkzeugform oder Kernausbildung erfordern würden.

Im Bereich des Hohlraumes 9 ist die Durchgangsöffnung 3 mit höherer Genauigkeit auszubilden als beispielsweise im Bereich der Abschrägung 8. Dadurch wird eine positionsgenaue Fixierung des Kontaktelementes 1 in der Durchgangsöffnung 3 gewährleistet, da in diesem Bereich der Eingriff zwischen Kontaktelement 1 und Gehäuse 2 vorliegt. Im Bereich zwischen der Abschrägung 8 und dem Bereich C kann Spiel zwischen dem Kontaktelement 1 und der Durchgangsöffnung 3 vorliegen, so daß thermische Ausdehnungen des Steckverbinders in diesem Bereich kompensiert werden können. Im Bereich C wiederum ist vorzugsweise Spielfreiheit zwischen dem Kontaktelement 1 und dem Gehäuse 2 vorzusehen, um mechanische Belastungen aufzunehmen.

Ein erfindungsgemäßer Steckverbinder umfaßt eine Mehrzahl von Kontaktelementen, die in zumindest zwei Reihen linear in einem Gehäuse angeordnet sind, wobei die Reihen der Kontaktelemente auf einer Anschlußseite einen größeren Abstand voneinander aufweisen als auf einer gegenüberliegenden Steckseite des Steckverbinders, und wobei eine Mehrzahl von Durchgangsöffnungen in dem Gehäuse vorgesehen ist, in die die Kontaktelemente eingesteckt sind. Die Kontaktelemente weisen zwei Schenkel auf, die im wesentlichen parallel zueinander verlaufen, wobei die Kontaktelemente konische Endbereiche haben. Mit einem solchen Steckverbinder ist die Positionsgenauigkeit der Kontaktelemente sehr hoch. Die Herstellung eines solchen Stechverbinders ist einfach und bei einer Änderung der Polanzahl ist kein Austausch des Spritzwerkzeuges erforderlich. Der Spritzvorgang an sich ist ebenfalls einfach, da keine Bestückeinrichtung zum positionsgenauen Halten der Kontaktelemente erforderlich ist und somit keine Verschmutzung des Spritzwerkzeuges auftreten kann.

## Patentansprüche

1. Steckverbinder mit einer Mehrzahl von Kontaktelementen (1), die in zumindest zwei Reihen (I, II, III) linear in einem Gehäuse (2) angeordnet sind, wobei die Reihen (I, II, III) der Kontaktelemente (1) auf einer Anschlußseite (A) einen größeren Abstand (D) voneinander aufweisen als auf einer gegenüberliegenden Steckseite (B) des Steckverbinders, **dadurch gekennzeichnet**, daß eine Mehrzahl von Durchgangsöffnungen (3) in dem Gehäuse (2) vorgesehen ist, in die die Kontaktelemente (1) eingesteckt sind.

2. Steckverbinder nach Anspruch 1, **dadurch gekennzeichnet**, daß die Kontaktelemente (1) zwei Schenkel (1a, 1b) aufweisen, die im wesentlichen parallel zueinander verlaufen.

3. Steckverbinder nach Anspruch 1 oder 2, **dadurch gekennzeichnet**, daß die Kontaktelemente (1) konische Endbereiche (1c) aufweisen.

4. Steckverbinder nach Anspruch 2 oder 3, **dadurch gekennzeichnet**, daß ein Verbindungsabschnitt (1d) zwischen den beiden Schenkeln (1a, 1b) unter einem Winkel von etwa 65° zu einem der Schenkel verläuft.

5. Steckverbinder nach einem der Ansprüch 1 bis 4, **dadurch gekennzeichnet**, daß jedes Kontaktelement (1) eine Verdickung (11) aufweist, die in der Durchgangsöffnung (3) angeordnet ist.

6. Steckverbinder nach Anspruch 5, **dadurch gekennzeichnet**, daß die Verdickung (11) eine Anschlagfläche (7) aufweist, die mit einer zugeordneten Anlagefläche (6) der Durchgangsöffnung (3) in Eingriff gelangt.

7. Steckverbinder nach einem der Ansprüch 1 bis 6, **dadurch gekennzeichnet**, daß zwischen den Kontaktelementen (1) und den Durchgangsöffnungen (3) Rückhalteeinrichtungen (4) vorgesehen sind.

8. Steckverbinder nach Anspruch 7, **dadurch gekennzeichnet**, daß die Rückhalteeinrichtungen (4) in Form von Widerhaken ausgebildet sind.

9. Steckverbinder nach einem der Ansprüche 1 bis 8, **dadurch gekennzeichnet**, daß die Durchgangsöffnungen (3) im Bereich der Anschlußseite (A) einen vergrößerten Querschnitt (12) aufweisen, um das Einführen der Kontaktelemente (1) zu erleichtern.

10. Steckverbinder nach einem der Ansprüche 1 bis 9, **dadurch gekennzeichnet**, daß die Durchgangsöffnungen (3) im Bereich (C) der Steckseite (B) spielfrei zu den Kontaktelementen (1) ausgebildet sind.

11. Steckverbinder nach einem der Ansprüche 7 bis 10, **dadurch gekennzeichnet**, daß jede Durchgangsöffnung (3) einen Halteabschnitt (5) aufweist, der mit der Rückhalteeinrichtung (4) zusammenwirkt.

12. Verfahren zur Herstellung eines Steckverbinders nach einem der Ansprüche 1 bis 11, welches durch die folgenden Schritte **gekennzeichnet** ist:
- Spritzen eines Gehäuses (2); und
- Bestücken des Gehäuses (2) mit einer Mehrzahl von abgekröpften Kontaktelementen (1), wobei die Kontaktelemente (1) von einer Anschlußseite (A) her bis zu einer Anschlagfläche (7) bzw. Anlagefläche (6) in das Gehäuse (2) eingesteckt werden.

13. Verfahren nach Anspruch 12, **dadurch gekennzeichnet**, daß beim Bestücken eine Kraft auf den Endbereich (1c) des Kontaktelementes (1) in Richtung der Erstreckung des Schenkels (1a, 1b) aufgebracht wird, um die Rückhalteeinrichtung (4) mit dem Halteabschnitt (5) in Eingriff zu bringen.
